# EUROPÄISCHE PATENTSCHRIFT

(11) **EP 0 058 683 B1**
(45) Veröffentlichungstag und Bekanntmachung des Hinweises auf die Patenterteilung: **06.02.1985**
(21) Anmeldenummer: 81902288.0
(22) Anmeldetag: 29.07.1981
(51) Int. Cl.: H05B 41/29, H05B 41/14

(54) **ANORDNUNG ZUM BETRIEB EINER ENTLADUNGSLAMPE MIT HEIZBAREN ELEKTRODEN**
INSTALLATION FOR STARTING A DISCHARGE LAMP WITH HEATED ELECTRODES
INSTALLATION POUR LA MISE EN MARCHE D'UNE LAMPE A DECHARGE AVEC ELECTRODES CHAUFFEES

(30) Priorität: 05.08.1980 DE 3029644; 16.04.1981 DE 3115598
(43) Veröffentlichungstag der Anmeldung: 01.09.1982
(73) Patentinhaber: SIEMENS AKTIENGESELLSCHAFT, 80333 München (DE)
(72) Erfinder: KERSCHER, Max, D-8224 Chieming (DE); NGUYEN, Anh-Dung, CH-1213 Petit-Lancy-Genf (CH)
(86) Internationale Anmeldenummer: DE8100115
(87) Internationale Veröffentlichungsnummer: WO8200561

## Beschreibung

Die Erfindung betrifft eine Anordnung zum Betrieb einer Entladungslampe mit zwei an Hilfsspannungsquellen angeschlossenenen, heizbaren Elektroden, zwischen denen eine Hauptwechselspannungsquelle liegt.

Solche Schaltungen sind in der Regel so bemessen, dass die Entladungslampe erst nach ausreichender Vorheizung zündet, was ihrer Lebensdauer zugute kommt. Nach der Zündung bleibt jedoch die Vorheizung der Elektroden während der gesamten Brenndauer der Lampe bestehen obwohl sie dann nicht mehr benötigt wird. Der Erfindung liegt daher die Aufgabe zugrunde, die damit verbundenen Verluste zu reduzieren.

Die Erfindung ist durch die im Kennzeichen des Anspruches angegebenen Merkmale charakterisiert.

Der Erfindung liegt die Erkenntnis zugrunde, dass der Spannungsverlauf von den beiden Elektroden einer Entladungslampe recht unterschiedlich ist: An der jeweils nicht emittierenden Elektrode (positive Anode) liegt der Spitzenwert des Spannungsabfalles beispielsweise bei etwa 2 Volt, während er an der jeweils emittierenden Elektrode (negative Kathode) erheblich höhere Werte, z.B. bis zu etwa 6 Volt, hat. Durch die Erfindung wird daher die Spannung an der jeweils emittierenden Elektrode auf die Schwellspannung einer Diode begrenzt, die bei etwa 1 Volt liegt; dadurch ergibt sich eine entsprechende Reduzierung der durch die Dauerheizung entstehenden Verluste. Diese Reduzierung lässt sich auch mit der durch die Diode bewirkten Parallelschaltung der zu beiden Seiten des Brennfleckes liegenden Elektrodenteile erklären, wodurch sich ein niedrigerer Gesamtwiderstand ergibt.

Für den Vorheizbetrieb sind die Dioden praktisch unschädlich, wenn in dieser Phase - wie meist üblich - eine wesentlich höhere Spannung an der Lampe liegt und somit ein grösserer Strom fliesst als nach Zündung der Lampe. Unterschiedliche Wechselspannungen für die Zeit vor und nach Zündung der Lampe können in bekannter Weise erzeugt werden: Hierzu kann beispielsweise die Sekundärwicklung eines Streufeldtransformators als Hauptwechselspannungsquelle dienen, die zwischen den beiden Elektroden der Entladungslampe angeschlossen ist.

Eine andere Möglichkeit besteht darin, an einen Wechselrichter bekanntner Bauart einen Serienresonanzkreis anzuschliessen, dessen Resonanzfrequenz etwas unter der z.B. durch einen Sättigungstransformator bestimmten Betriebsfrequenz des Wechselrichters liegt; die beiden Elektroden der Lampe sind in diesem Fall zu beiden Seiten des Kondensators des Serienresonanzkreises in diesen Resonanzkreis eingeschaltet. Ein Ausführungsbeispiel dieser Art wird anhand der Figur näher erläutert:
Der in der Figur schematisch dargestellte Wechselrichter enthält zwischen seinen Gleichspannungsklemmen w1, w2 zwei Transistoren V7, V8 in Reihenschaltung. Parallel zur Schaltstrecke des Transistors V7 liegt ein Serienresonanzkreis mit der Drossel L7 und dem Kondensator C23 in Reihe mit einem Umschwingkondensator C22 und der Primärwicklung L81 eines Sättigungstransformators T8, dessen Bemessung die Betriebsfrequenz des Wechselrichters bestimmt. Dieser Sättigungstransformator hat zwei Sekundärwicklungen L82, L83, die derart in den Steuerkreisen der Transistoren V7 und V8 liegen, dass diese Transistoren abwechselnd durchgesteuert und gesperrt werden. Die Betriebsfrequenz des Wechselrichters liegt dabei etwas über der Resonanzfrequenz des Serienresonanzkreises. Dadurch wird erreicht, dass beim Einschalten eines Transistors der vorher leitende bereits voll gesperrt ist und der Strom zu diesem Zeitpunkt über die jeweils gegensinnig parallel geschaltete Diode fliesst. Die Betriebsfrequenz liegt bei etwa 40 kHz.

Parallel zu dem Kondensator C23 des Serienresonanzkreises ist die Entladungslampe L angeordnet, so dass deren Elektroden 11, 12 in Reihenschaltung mit dem Serienresonanzkreis liegen. Parallel zu jeder Elektrode liegt eine Diode D46 bzw. D47: Diese sind so gepolt, dass in jeder Halbwelle der an C23 liegenden Wechselspannung immer nur die Diode leitet, die der in dieser Halbwelle emittierenden Elektrode parallel geschaltet ist. Bei der in der Figur angegebenen Polarität der Spannung an C23 ist dies die Diode D47, die der in dieser Halbwelle als Kathode wirkenden Elektrode 14 parallel liegt und diese Elektrode überbrückt; die andere Diode D46 ist dagegen in dieser Halbwelle gesperrt, so dass der Stromkreis über L3, C23 und D47 parallel zu L4 verläuft. Dadurch ist die Spannung an der Kathode auf den Schwellwert der Diode (etwa 1 Volt) begrenzt, während ohne eine solche Diode etwa 6 Volt an der Kathode liegen würden.

Im übrigen ist die Schaltung so bemessen, dass die Spannung C23 nur bei ausreichend vorgeheizten Elektroden für eine Zündung ausreicht. Noch besser ist es, die Spannung an C23 während einer für eine gute Vorheizung ausreichenden Zeit unter dem für die Zündung einer warmen Lampe erforderlichen Wert zu halten und erst dann auf den zur Zündung erforderlichen Wert zu erhöhen.

## Patentansprüche

Anordnung zum Betrieb einer Entladungslampe mit zwei an Hilfsspannungsquellen angeschlossenen, heizbaren Elektroden, zwischen denen eine Hauptwechselspannungsquelle liegt, dadurch gekennzeichnet, dass jede der beiden Elektroden (11, 12) durch eine so gepolte Diode (D46, D47) überbrückt ist, dass in jeder Halbwelle der von der Hauptwechselspannungsquelle gelieferten Wechselspannung immer nur diejenige Diode leitet, die der in dieser Halbwelle emittierenden Elektrode parallel geschaltet ist.

## Claims

An arrangement for starting a discharge lamp having two heatable electrodes connected to auxiliary voltage sources and having an a.c. mains voltage source arranged between them, characterised in that each of the two electrodes (11, 12) is bridged by a diode (D46, D47) poled in such manner that in each half-wave of the a.c. voltage supplied by the a.c. mains voltage source only that diode connected parallel to the electrode which is emissive in this half-wave is conductive.

## Revendications

Installation pour la mise en oeuvre d'une lampe à décharge comportant deux électrodes pouvant être chauffées, qui sont raccordées à des sources de tension auxiliaires et entre lesquelles est disposée une source de tension alternative principale, caractérisée par le fait que chacune des deux électrodes (11, 12) est shuntée par une diode (D46, D47) polarisée de telle sorte que, pendant chaque alternance de la tension alternative fournie par la source de tension alternative principale, seule est conductrice la diode qui est branchée en parallèle avec l'électrode éméttrice pendant cette alternance.
